# EUROPÄISCHE PATENTSCHRIFT

(11) **EP 3 230 193 B1**
(45) Veröffentlichungstag und Bekanntmachung des Hinweises auf die Patenterteilung: **01.02.2023**
(21) Anmeldenummer: 15804141.8
(22) Anmeldetag: 03.12.2015
(51) Int. Cl.: B66B 13/04, B66B 13/12

(54) **TÜRSYSTEM FÜR EINE AUFZUGSANLAGE**
DOOR SYSTEM FOR A LIFT ASSEMBLY
SYSTÈME DE PORTE D'ASCENSEUR

(30) Priorität: 10.12.2014 EP 14197196
(43) Veröffentlichungstag der Anmeldung: 18.10.2017
(73) Patentinhaber: INVENTIO AG, 6052 Hergiswil (CH)
(72) Erfinder: KUPPELWIESER, Ralph, 4133 Pratteln (CH); LÜTHI, Ernst, 4805 Brittnau (CH); VONAESCH, Jonas, 6005 Luzern (CH)
(74) Vertreter: Inventio AG
(86) Internationale Anmeldenummer: PCT/EP2015/078508
(87) Internationale Veröffentlichungsnummer: WO 2016/091712

(56) Entgegenhaltungen:
- EP-A1- 2 088 273

## Beschreibung

Die Erfindung betrifft ein Türsystem für eine Aufzugsanlage und eine Aufzugsanlage mit einem solchen Türsystem.

Aufzugsanlagen sind üblicherweise in einem Aufzugsschacht angeordnet, der mehrere Stockwerke verbindet. Der Aufzugsschacht weist auf der Höhe der einzelnen Stockwerke Schachttüröffnungen auf. An diesen Schachttüröffnungen sind Schachttüren angeordnet. Die Aufzugsanlage umfasst eine Aufzugskabine, die innerhalb des Aufzugsschachtes verfahrbar angeordnet ist. Die Aufzugskabine weist eine Kabinentüröffnung auf. An dieser Kabinentüröffnung ist eine Kabinentür angeordnet. Sowohl die Schachttüren, als auch die mindestens eine Kabinentür weisen üblicherweise jeweils mindestens ein Türblatt auf.

EP 2 088 273 A1 zeigt einen Öffnungs- und Schliessmechanismus für eine als Falttür ausgebildete Aufzugstür. Die Aufzugstür umfasst einen Türantrieb, einen mit dem Türantrieb gekoppelten Riemen und ein mit diesem Riemen verbundenes Koppelgetriebe. Zudem umfasst die Falttür ein voreilendes und ein nacheilendes Türblatt. Der Türantrieb umfasst einen Motor und ist derart mit dem voreilenden Türblatt mittels des Koppelgetriebes gekoppelt, dass bei einer Rotation der Motorwelle das voreilende Türblatt aus seiner Türschliessebene geschwenkt und anschliessend die Türe geöffnet wird. Bei einer Anordnung der Türblätter in ihrer Türschliessebene gilt die Aufzugstür aufgrund der Funktionalität des Koppelgetriebes unter dem Einfluss des Haltestromes des Motors als verriegelt. Nachteilig ist, dass die Mechanik eines solchen Türsystems kompliziert und zur Verriegelung der Tür elektrische Energie vonnöten ist.

Daher ist es Aufgabe der Erfindung, ein Türsystem für eine Aufzugsanlage vorzuschlagen, welches einen einfachen Aufbau aufweist und zudem einen kostengünstigen Betrieb ermöglicht.

Die Aufgabe wird gelöst durch ein Türsystem für eine Aufzugsanlage, das Türsystem umfasst eine Antriebseinheit mit einer angetriebenen, schwenkbar gelagerten Welle und einem Sperrelement, wobei das Sperrelement an der Welle fixiert ist, mindestens eine Schwenkeinheit, wobei eine jede der mindestens einen Schwenkeinheit eine mit einem Türblatt koppelbare Schwenkachse und eine Sperrausnehmung umfasst, wobei die Sperrausnehmung an der Schwenkachse fixiert ist, wobei eine Schwenkbewegung der Schwenkachse durch eine erste eine Endstellung des Türsystems beschreibende Endposition begrenzt ist, wobei das Sperrelement derart mit der Sperrausnehmung zusammenwirkt, dass das Sperrelement in die Sperrausnehmung eingreift und so die Schwenkachse in der ersten Endposition blockierbar ist.

Die Aufgabe wird ebenso gelöst durch eine Aufzugsanlage mit einem solchen Türsystem. Eine erste der Endstellungen entspricht der Offenstellung des Türsystems, eine zweite dieser Endstellungen entspricht der Geschlossenstellung des Türsystems.

Ein Türsystem einer Aufzugsanlage kann sowohl eine Kabinentür als auch eine Schachttür umfassen, die in der Geschlossenstellung des Türsystem vorzugsweise mittels eines Türschwellenspaltes voneinander beabstandet sind. Die die Welle umfassende Antriebseinheit kann demnach Bestandteil der Kabinentür oder der Schachttür sein, wobei die Schwenkachse unabhängig davon Bestandteil der Kabinentür oder der Schachttür sein kann.

Die Erfindung basiert auf der Entwicklung, dass die mit dem Türblatt koppelbare Schwenkachse, deren Schwenkbewegung eine Öffnungs- bzw. Schliessbewegung des Türblattes bewirkt, in mindestens einer ihrer beiden Endpositionen verriegelt werden darf. Durch die Blockierung der das Türblatt schwenkenden Schwenkachse kann demnach das Türblatt bzw. die Tür in der Geschlossen- bzw. Offenstellung verriegelt werden. Eine solche Schwenkbewegung ist eine rotierende Bewegung, wobei in einer Drehrichtung keine vollständige Umdrehung ausführbar ist. Die Schwenkachse weist demzufolge ausgehend von der ersten Endposition zu jedem Zeitpunkt innerhalb eines Zeitraumes, welcher vorzugsweise einen gesamten Türöffnungs- und Türschliessvorgang umfasst, einen maximalen Drehwinkel von weniger als 360° auf. Das heisst, dass die Schwenkachse während der Türöffnungs- bzw. Türschliessvorgänge nicht 360° bzw. darüber hinaus schwenk- bzw. rotierbar ist. Ausgehend von einer Stellung der Schwenkachse entsprechend der Geschlossenstellung des Türsystems ist die Schwenkachse demzufolge zu keinem Zeitpunkt 360° bzw. darüber hinaus geschwenkt.

Dabei greift das an der angetriebenen Welle des Türantriebs angebrachte Sperrelement in die an der Schwenkachse angebrachte Sperrausnehmung ein und verhindert damit vorzugsweise mittels eines Formschlusses eine unerwünschte Öffnungs- bzw. Schliessbewegung des Türblattes.

Ein gemäss dieser Beschreibung erwähnter Formschluss kann beispielhaft dadurch erreicht werden, dass das Sperrelement durch einen Kreisabschnitt einer senkrecht zur Welle angeordneten kreisrunden Scheibe gebildet ist, wobei der zugehörige Kreismittelpunkt dieses Kreisabschnittes auf der Achse der zum Türantrieb gehörigen Welle angeordnet ist. Die an der zugehörigen Schwenkachse fixierte Sperrausnehmung weist in diesem Fall einen kreisförmigen Abschnitt auf. Dieser kreisförmige Abschnitt grenzt in der Endposition der Schwenkachse formschlüssig am Kreisbogen des zum Sperrelement gehörigen Kreisabschnittes an, so dass bei der der Offen- bzw. Geschlossenstellung des Türsystems entsprechenden Stellung der Welle eine Schwenkbewegung der Schwenkachse verhindert ist. Ein gemäss dieser Beschreibung erwähnter Formschluss kann beispielhaft ebenso dadurch erreicht, dass das Sperrelement beispielhaft aus einem oder mindestens zwei in die Sperrausnehmung eingreifenden Stift(en) gebildet ist und derart die Schwenkbewegung der Schwenkachse aus der Endposition verhindert ist.

Bei einer Weiterbildung des Türsystems sind das Sperrelement und die mit diesem Sperrelement zusammenwirkende Sperrausnehmung derart ausgebildet, dass eine Blockierung der mit der Sperrausnehmung versehenen Schwenkachse während der Schwenkbewegung der Schwenkachse aus der Sperrausnehmung verhindert ist. Derart kann erreicht werden, dass durch das Zusammenwirken der Welle mit der Schwenkachse keine zusätzliche Steueranordnung vonnöten ist, die mittels eines Signals eine Deblockierung bzw. Entriegelung des Türblattes bewirkt, bevor die Öffnungs- bzw. Schliessbewegung des Türblattes vollzogen wird.

Bei einer Weiterbildung des Türsystems ist eine der mindestens einen Schwenkeinheit als Primärschwenkeinheit ausgebildet ist, wobei die Primärschwenkeinheit eine zweite an der Schwenkachse der Primärschwenkeinheit fixierte Sperrausnehmung umfasst, wobei die Schwenkbewegung der zur Primärschwenkeinheit gehörigen Schwenkachse durch eine zweite eine Endstellung des Türsystems beschreibende Endposition begrenzt ist und das Sperrelement derart auf die an der Schwenkachse der Primärschwenkeinheit fixierte zweite Sperrausnehmung wirkt, dass die Schwenkachse der Primärschwenkeinheit in ihrer zweiten Endposition blockierbar ist. Derart kann das Türblatt der Schwenktür sowohl in seiner Offen-, als auch in seiner Geschlossenstellung blockiert werden. Demnach ist eine weitere Verriegelungsvorrichtung nicht notwendig, welche die Verriegelung des Türblattes in der Offen- bzw. Geschlossenstellung ermöglicht.

Zusätzlich kann das Türsystem eine Kabinentür und eine Schachttür umfassen, wobei die Kabinentür und die Schachttür bei einer Geschlossenstellung des Türsystems vorzugsweise mittels eines Türschwellenspaltes voneinander beabstandet anordenbar sind, wobei eine erste der die Kabinentür und die Schachttür umfassenden Türen die Antriebseinheit und die Primärschwenkeinheit umfasst. Derart ist eine einfache und sichere Anordnung des Türsystems in einer Aufzugsanlage ermöglicht. Wenn die Antriebseinheit Bestandteil der Kabinentür ist, ist demnach eine solche "Primärschwenkeinheit" ebenso Bestandteil dieser Kabinentür. Alternativ dazu ist eine solche "Primärschwenkeinheit" Bestandteil der Schachttür, wenn die Antriebseinheit Bestandteil der Schachttür ist.

Zusätzlich kann die Antriebseinheit ein erstes Mitnahmemittel umfassen und die Primärschwenkeinheit ein durch das erste Mitnahmemittel betätigbares Gegenelement umfassen, wobei das erste Mitnahmemittel an der Welle und das Gegenelement der Primärschwenkeinheit an der Schwenkachse der Primärschwenkeinheit derart fixiert sind, dass das Mitnahmemittel bei einer Schwenkbewegung der Welle eine Schwenkbewegung der Schwenkachse bewirkt und eine Schwenkbewegung des Türblattes bewirkbar ist. Derart ist eine Möglichkeit gegeben, dass sowohl eine Verriegelung als auch eine Verschwenkung des Türblattes mittels der Welle und der Schwenkachse erreicht werden kann.

Eine Weiterbildung des Türsystems umfasst eine bzw. die Kabinentür und eine bzw. die Schachttür, wobei die Kabinentür und die Schachttür bei einer Geschlossenstellung des Türsystems vorzugsweise mittels eines Türschwellenspaltes voneinander beabstandet anordenbar sind, wobei eine der mindestens einen Schwenkeinheit als Sekundärschwenkeinheit ausgebildet ist, wobei eine bzw. die erste der die Kabinentür und die Schachttür umfassenden Türen die Antriebseinheit umfasst und die zweite der die Kabinentür und die Schachttür umfassenden Türen die Sekundärschwenkeinheit umfasst, wobei das an der Welle fixierte Sperrelement derart auf die Sperrausnehmung der Sekundärschwenkeinheit wirkt, dass die Schwenkachse der Sekundärschwenkeinheit in ihrer der Offenstellung des Türsystems entsprechenden Endposition blockierbar ist. Derart ist ermöglicht, dass die Kabinentür bzw. Schachttür des Türsystems, welche nicht antriebsseitig angeordnet ist, ebenso mittels der antriebsseitigen Welle blockiert werden kann. Definitionsgemäss ist die Sekundärschwenkeinheit die nicht antriebsseitig angeordnete Schwenkeinheit. Wenn die Antriebseinheit Bestandteil der Kabinentür ist, ist demnach eine solche "Sekundärschwenkeinheit" Bestandteil der Schachttür. Alternativ dazu ist eine solche "Sekundärschwenkeinheit" Bestandteil der Kabinentür, wenn die Antriebseinheit Bestandteil der Schachttür ist.

Zusätzlich kann die zweite der die Kabinentür und die Schachttür umfassenden Türen eine Getriebeeinheit umfassen, wobei die Getriebeeinheit ein weiteres Sperrelement umfasst, wobei das Sperrelement der Getriebeeinheit derart mit der Sperrausnehmung der Sekundärschwenkeinheit zusammenwirkt, dass die Schwenkachse der Sekundärschwenkeinheit in ihrer der Geschlossenstellung des Türsystems entsprechenden Endposition blockierbar ist. Derart wird ermöglicht, dass sowohl die Kabinentür als auch die Schachttür in einer Geschlossenstellung des Türsystems verriegelt ist.

Zusätzlich kann die Getriebeeinheit ein durch das erste Mitnahmemittel betätigbares Gegenelement umfassen, wobei das Sperrelement der Getriebeeinheit und die Sperrausnehmung der Sekundärschwenkeinheit derart ausgebildet sind, dass eine Blockierung der Schwenkachse der Sekundärschwenkeinheit durch eine Betätigung des Gegenelementes der Getriebeeinheit durch das erste Mitnahmemittel aufhebbar ist. Derart ist eine Verriegelung bzw. Entriegelung des an die Schwenkachse der Sekundärschwenkeinheit gekoppelten Türblattes ermöglicht. Während einer Schwenkbewegung der zur Sekundärschwenkeinheit gehörigen Schwenkachse ist das Sperrelement der Getriebeeinheit aus der Sperrausnehmung der Sekundärschwenkeinheit ausgeschwenkt.

Darüber hinaus kann die Antriebseinheit ein zweites Mitnahmemittel und die Sekundärschwenkeinheit ein weiteres durch das zweite Mitnahmemittel betätigbares Gegenelement umfassen, wobei das zweite Mitnahmemittel an der Welle und das Gegenelement der Sekundärschwenkeinheit an der Schwenkachse der Sekundärschwenkeinheit derart fixiert sind, dass das zweite Mitnahmemittel bei einer Schwenkbewegung der Welle eine Schwenkbewegung der Schwenkachse der Sekundärschwenkeinheit bewirkt und eine Schwenkbewegung des mit der Schwenkachse koppelbaren Türblattes bewirkbar ist. Derart wird ermöglicht, dass bei einer Schwenkbewegung der angetriebenen Welle sowohl die erste und die zweite Schwenkachse, also das Kabinentürblatt und das Schachttürblatt, geschwenkt werden können.

Zusätzlich kann das erste und das zweite Mitnahmemittel und die an den Schwenkachsen fixierten Gegenelemente derart an der Welle bzw. an den Schwenkachsen fixiert sein, dass die Schwenkbewegungen der Schwenkachsen der Primär- und der Sekundärschwenkeinheit im Wesentlichen zeitgleich beim Öffnen bzw. Schliessen des Türsystems erfolgen. Auf diese Weise ist eine einfache Kopplung der Kabinentür mit der Schachttür bei der Öffnungs- bzw. Schliessbewegung des Türsystems ermöglicht. Entsprechend ist eine zusätzliche Vorrichtung zum Synchronisieren der Bewegung des Schacht- und des Kabinentürblattes nicht notwendig.

Bei einer Weiterbildung des Türsystems mindestens ein Türblatt schwenkbar an der diesem Türblatt zugeordneten Schwenkachse anordenbar. Demnach wirkt die angetriebene Welle des Türantriebs direkt auf die Schwenkachse des Türblattes, wonach auf zusätzliche mechanisch wirkende Kopplungselemente zwischen der Welle und der Schwenkachse verzichtet werden kann.

Eine Weiterbildung des Türsystems ist als Falttürsystem ausgebildet. Ein solches als Falttürsystem ausgebildetes Türsystem hat den Vorteil, dass das Türsystem einen geringen Platzbedarf in einer senkrecht zur Türschliessebene ausgerichteten Richtung aufweist.

Bei einer Weiterbildung des Türsystems sind die Welle und/oder die mindestens eine Schwenkachse im Wesentlichen vertikal entlang des Aufzugsschachtes bzw. vertikal im Aufzugsschacht anordenbar. Die vertikale Anordnung der Welle bzw. der mindestens eine Schwenkachse im Aufzugsschacht hat den Vorteil, dass eine platzsparende Anordnung der Antriebseinheit bzw. der Schwenkachse ermöglicht ist, da sie auf einfache Weise im Türpfosten bzw. unmittelbarer Umgebung des Türpfostens verstaut werden kann.

Bei einer Weiterbildung des Türsystems sind eine Abtriebswelle eines Motors der Antriebseinheit und die angetriebene, schwenkbar gelagerte Welle koaxial zueinander angeordnet. Eine solche koaxiale Anordnung hat den Vorteil, dass die Anzahl mechanischer Komponenten des Türsystems weitgehend verringert werden kann. Beispielhaft ist kein Getriebe oder Ähnliches zwischen einer solchen Abtriebswelle und der schwenkbar gelagerten Welle vonnöten.

Im Folgenden wird die Erfindung anhand von Figuren näher erläutert. Es zeigen:
- Figur 1:: eine Aufzugsanlage mit einem Türsystem;
- Figur 2:: das Türsystem in einer Geschlossenstellung;
- Figur 3:: das in Figur 2 gezeigte Türsystem in horizontalem Querschnitt während einer ersten Phase einer Öffnungsbewegung;
- Figur 4:: das in Figur 2 gezeigte Türsystem während einer zweiten Phase der Öffnungsbewegung;
- Figur 5:: das in Figur 2 gezeigte Türsystem in einer Offenstellung im horizontalen Querschnitt;
- Figur 6:: das in den Figuren 2 bis 5 gezeigte Türsystem in einem vertikalen Schnitt bei einer Geschlossenstellung dieses Türsystems gemäss Figur 2; und
- Figur 7:: ein zentral öffnendes Türsystem.

Figur 1 zeigt eine Aufzugsanlage 2. Die Aufzugsanlage 2 ist in einem Aufzugsschacht 1 angeordnet. Der Aufzugsschacht 1 weist mehrere an Stockwerken angeordnete Schachttüröffnungen auf. Die Aufzugsanlage 2 umfasst mehrere Schachttüren 6.1, 6.2, 6.3, wobei eine erste der Schachttüren 6.1 an einer ersten der Schachttüröffnungen und eine zweite der Schachttüren 6.2 an einer zweiten der Schachttüröffnungen angeordnet ist. Die Aufzugsanlage 2 weist eine Aufzugskabine 4 mit einer Kabinentür 7 auf.

Die Aufzugskabine 4 ist verfahrbar innerhalb des Aufzugsschachtes 1 angeordnet. Um ausreichend Sicherheit während der Fahrt der Aufzugskabine 4 zu gewährleisten, ist die Aufzugskabine 4 ausreichend von den im Aufzugsschacht 1 fixierten Komponenten, insbesondere, den Schachttüren 6.1, 6.2, 6.3 beabstandet. Dieser Abstand ist durch einen in Figur 1 gezeigten Türschwellenspalt S gekennzeichnet. Mittels des Türschwellenspalts S wird verhindert, dass die Komponenten der Aufzugskabine 4, beispielsweise die Kabinentür 7, die im Aufzugsschacht 1 fixierten Komponenten während des Verfahrens der Aufzugskabine 4 touchieren bzw. gegen diese prallen.

Die Figuren 2 bis 5 zeigen ein Türsystem für eine in Figur 1 dargestellte Aufzugsanlage 2. Beispielhaft ist das Türsystem im horizontalen Querschnitt dargestellt. Das Türsystem kann aus einer Kabinentür 7 und einer Schachtür 6 gebildet sein, wobei die Kabinentür 7 auf einer Kabinentürseite und die Schachtür 6 auf einer Schachttürseite anordenbar sind. Die Kabinentür 7 kann ein erstes Türblatt 14 und die Schachttür 6 kann ein der Schachttür zuordenbares weiteres Türblatt 12 umfassen. Die Kabinentür 7 und die Schachtür 6 sind bei einer gemäss Figur 2 gezeigten Geschlossenstellung des Türsystems beispielhaft mittels des Türschwellenspaltes S voneinander beabstandet. Während einer zumindest teilweisen Offenstellung des Türsystems, wie in den Figuren 3, 3.5 und 4 gezeigt, ragt mindestens ein Bestandteil der Kabinentür 7 und/oder Schachttür 6 in den Türschwellenspalt S hinein.

Das Türsystem umfasst eine Antriebseinheit. Die Antriebseinheit ist Bestandteil der Kabinentür 7. Die Antriebseinheit umfasst einen nicht dargestellten Motor und eine schwenkbar gelagerte Welle 20. Mittels dieses Motors ist die Welle 20 antreibbar, also schwenkbar.

Das Türsystem umfasst darüber hinaus eine antriebsseitig Primärschwenkeinheit und/oder eine Sekundärschwenkeinheit, wobei die Sekundärschwenkeinheit nicht antriebsseitig angeordnet ist. Das heisst, dass die Primärschwenkeinheit und die Antriebseinheit Bestandteil einer ersten der die Schachttür 6 und die Kabinentür 7 umfassenden Türen sind und die Sekundärschwenkeinheit Bestandteil der zweiten der die Schachttür 6 und die Kabinentür 7 umfassenden Türen ist. Gemäss dem vorliegenden Ausführungsbeispiel ist die Primärschwenkeinheit Bestandteil der Kabinentür 7 und die Sekundärschwenkeinheit Bestandteil der Schachttür 6.

Die Primärschwenkeinheit umfasst eine erste Schwenkachse 24 und die an dieser ersten Schwenkachse 24 befestigten Komponenten. Die Sekundärschwenkeinheit umfasst eine weitere Schwenkachse 22 und die an dieser weiteren Schwenkachse 22 befestigten Komponenten. Die Schwenkachse 24 der Kabinentür 7 ist mit einem Kabinentürblatt 14 bzw. die Schwenkachse 22 der Schachttür 6 ist mit einem Schachttürblatt 12 koppelbar. Zudem können die Schwenkachsen 22, 24 die Schwenkachsen des jeweiligen Schacht- bzw. Kabinentürblattes 12, 14 sein. Innerhalb der Figurenbeschreibung sind die Schwenkachse 24 der hier kabinentürseitigen Primärschwenkeinheit als erste Schwenkachse 24 und die Schwenkachse 22 der hier schachttürseitigen Sekundärschwenkeinheit als zweite Schwenkachse 22 bezeichnet. Die folgenden an der Welle 20 oder der ersten Schwenkachse 24 oder der zweiten Schwenkachse 22 fixierten Elemente sind entweder Bestandteil der Kabinen- oder der Schachttür 6, 7.

An der Welle 20 der Antriebseinheit ist ein erstes Sperrelement 40 fixiert. An der ersten Schwenkachse 24 ist eine mit dem ersten Sperrelement 40 zusammenwirkende Sperrausnehmung 42 fixiert. Das erste Sperrelement 40 wirkt dabei derart auf die an der Welle 20 fixierte erste Sperrausnehmung 42, dass die erste Schwenkachse 24 in einer ersten Endposition, das heisst, dass das der ersten Schwenkachse 24 zugeordnete Kabinentürblatt 14 in einer Geschlossenstellung, blockierbar ist. Das erste Sperrelement 40 und die erste Sperrausnehmung 42 bilden dabei vorzugsweise einen Formschluss.

An der Welle 20 kann ein erstes Mitnahmemittel 28 fixiert sein. Im Falle eines an der Welle 20 fixierten ersten Mitnahmemittels 28 kann an der ersten Schwenkachse 24 ein durch das erste Mitnahmemittel 28 betätigbares Gegenelement 29 fixiert sein. Bei einer Betätigung des Gegenelementes 29 durch das erste Mitnahmemittel 28 bewirkt eine Schwenkbewegung der Welle 20 eine Schwenkbewegung der ersten Schwenkachse 24.

An der ersten zur Primärschwenkeinheit gehörigen Schwenkachse 24 kann zusätzlich zur Sperrausnehmung 42 eine zweite Sperrausnehmung 44 fixiert sein. Das erste Sperrelement 40 wirkt auf die zweite an der ersten Schwenkachse 24 fixierte Sperrausnehmung 44 derart, dass die erste Schwenkachse 24 in einer zweiten einer Offenstellung des Türsystems entsprechenden Endposition, das heisst, dass das der ersten Schwenkachse 24 zugeordnete Türblatt 14 in einer Offenstellung, blockierbar ist. Das erste Sperrelement 40 und die zweite Sperrausnehmung 42 können in dieser zweiten Endposition der ersten Schwenkachse 24 einen Formschluss bilden. Im Falle einer solchen Fixierung sowohl der ersten und zweiten Sperrausnehmungen 42, 44 als auch des vorzugsweise als Eingriff ausgebildeten Gegenelementes 29 an der ersten Schwenkachse 24 und darüber hinaus der Fixierung sowohl des ersten Sperrelementes 40 als auch des ersten Mitnahmemittels 28 an der Welle 20 der Antriebseinheit ist das Zusammenwirken der Antriebseinheit mit der Primärschwenkeinheit ähnlich dem eines Malteserkreuzgesperres.

Das erste Sperrelement 40 und die an der ersten Schwenkachse 24 fixierte(n) Sperrausnehmung(en) 42, 44 sind derart ausgebildet, dass bei einer durch das erste Mitnahmemittel 28 bewirkten Schwenkbewegung der ersten Schwenkachse 24 das an der Welle 20 fixierte Sperrelement 40 keine blockierende Wirkung auf die erste Schwenkachse 24 ausgeübt wird. Demnach ist eine Schwenkbewegung der ersten Schwenkachse 24 und eine Öffnungs- bzw. Schliessbewegung des der ersten Schwenkachse 24 zugeordneten Türblattes 14 ermöglicht.

Das Türsystem kann eine Getriebeeinheit 60 zur Verriegelung des nicht antriebsseitigen Türblattes 12, hier der Schachttür 6, in seiner Geschlossenstellung umfassen. Die Getriebeeinheit 60 ist daher Bestandteil der Schachttür 6. Die Getriebeeinheit 60 kann zwei Schwenkachsen 50, 51, ein weiteres Sperrelement 70 und ein weiteres Gegenelement 29.1 umfassen, wobei die Schwenkachsen 50, 51 der Getriebeeinheit 60 beispielhaft mittels eines Zahnradgetriebes gekoppelt sein können. Das Sperrelement 70 der Getriebeeinheit 60 ist an einer ersten Schwenkachse 50 der Getriebeeinheit 60 fixiert. An der zweiten Schwenkachse 22 ist eine weitere Sperrausnehmung 72 fixiert, die durch das Sperrelement 70 der Getriebeeinheit 60 betätigbar ist.

Das Sperrelement 70 der Getriebeeinheit 60 und die an der zweiten Schwenkachse 22 fixierte Sperrausnehmung 72 sind derart ausgebildet, dass die Blockierung der zweiten Schwenkachse 22 in einer der Geschlossenstellung des Türsystems entsprechenden Endposition bzw. unmittelbar vor einer Schwenkbewegung der zweiten Schwenkachse 22 deren Deblockierung initiierbar ist.

Das Gegenelement 29.1 der Getriebeeinheit 60 ist an der zweiten zur Getriebeeinheit 60 gehörigen Schwenkachse 51 fixiert, so dass das Gegenelement 29.1 der Getriebeeinheit 60 durch das erste Mitnahmemittel 28 derart betätigbar ist, dass die erste Schwenkachse 50 der Getriebeeinheit 60 mittels der beispielhaft als Zahnradgetriebe vorgesehenen Kopplung der zwei Schwenkachsen 50, 51 verschwenkt werden kann. Folglich ist durch die Getriebeeinheit 60 das an die Sekundärschwenkeinheit gekoppelte Türblatt 12 ver- bzw. entriegelbar.

Das an der Welle 20 fixierte Sperrelement 40 kann in einer der Offenstellung des Türsystems entsprechenden Endposition derart auf die an der zweiten Schwenkachse 22 fixierte Sperrausnehmung 72 wirken, dass das an die zweite Schwenkachse 22 koppelbare Türblatt in seiner Offenstellung blockiert werden kann.

An der Welle 20 kann ein zweites Mitnahmemittel 26 fixiert sein. Das zweite Mitnahmemittel 26 ist zum Erzeugen einer Schwenkbewegung der zweiten Schwenkachse 22 geeignet. Eine solche Schwenkbewegung der zweiten Schwenkachse 22 kann ausschliesslich erfolgen, wenn die Blockierung der zweiten Schwenkachse 22 vorzugsweise mittels der Getriebeeinheit 60 aufgehoben ist. Das zweite Mitnahmemittel 26 betätigt dabei ein an der zweiten Schwenkachse 22 zu fixierendes weiteres Gegenelement 27 derart, dass das zweite Mitnahmemittel 26 bei der Schwenkbewegung der Welle 20 in das an der zweiten Schwenkachse 22 fixierte Gegenelement 27 eingreift und die zweite Schwenkachse 22 zwischen ihren beiden Endpositionen verschwenkt werden kann. Das bedeutet, dass das mit der zweiten Schwenkachse 22 koppelbare Türblatt durch eine Schwenkbewegung A der Welle 20 in eine Offen- bzw. Geschlossenstellung geschwenkt wird.

Alternativ zu der in den Figuren 2 bis 5 gezeigten Ausführungsform können die erwähnten Komponenten auf der jeweilig anderen Seite der die Kabinentür- und die Schachttürseite umfassenden Seiten angeordnet sein. Das heisst, dass in diesem alternativen Fall die gemäss den Figuren 2 bis 4 dargestellten der Schachttür 6 zugehörigen Komponenten Bestandteil der Kabinentür und gleichermassen die gemäss den Figuren 2 bis 4 dargestellten der Kabinentür 7 zugehörigen Komponenten Bestandteil der Schachttür sind.

Figur 2 zeigt das Türsystem in seiner Offenstellung. Die kabinentürseitigen Elemente umfassend die die Welle 20 aufweisende Antriebseinheit sind durch den Türschwellenspalt S von den schachtürseitig angeordneten Elementen des Türsystems getrennt. In der Geschlossenstellung des Türsystems ragen demnach weder Komponenten der Kabinentür 7 noch Komponenten der Schachtür 6 in diesen Türschwellenspalt S hinein.

Das an der Welle 20 fixierte Sperrelement 40 wirkt auf die an der ersten Schwenkachse 24 fixierte erste Sperrausnehmung 42 derart, dass das antriebsseitig angeordnete mit der ersten Schwenkachse 24 gekoppelte Türblatt 14 in seiner Geschlossenstellung blockiert ist. Das auf der Schachtürseite angeordnete Sperrelement 70 der Getriebeeinheit 60 wirkt derart auf die an der zweiten Schwenkachse 22 fixierte Sperrausnehmung 72, dass das mit der zweiten Schwenkachse 22 gekoppelte Türblatt 12 ebenfalls in seiner Geschlossenstellung blockiert ist. Derart können Schwenkbewegungen B der ersten und der zweiten Schwenkachse 22, 24, wie sie beispielhaft durch Personen verursachte Krafteinwirkungen auf das Türblatt 12, 14 der Kabinen- bzw. Schachttür 6, 7 bewirkt werden können, verhindert werden.

Die Figuren 3 und 4 zeigen das in Figur 2 dargestellte Türsystem in verschiedenen Phasen einer durch die Antriebseinheit bewirkten Öffnung bzw. Schliessung. In der Beschreibung zu den Figuren 3 und 3.5 wird der Ablauf einer Öffnung des Türsystems beschrieben, wie dies durch die mittels der Bezugszeichen A und B gezeichnete Richtung der Schwenkbewegungen der Welle 20 bzw. der ersten und der zweiten Schwenkachse 22, 24 dargestellt ist. Selbstverständlich kann mittels eines umgekehrten Ablaufes ebenso die Schliessung des Türsystems beschrieben werden.

Figur 3 zeigt das Türsystem während einer ersten Phase seiner Öffnung, einer Entriegelung des Türsystems. Bei einer durch den Motor der Antriebseinheit bewirkten Schwenkbewegung Ader Welle 20 wird das erste an der Welle 20 fixierte Mitnahmemittel 28 in den Türschwellenspalt S eingeschwenkt. Bei fortgeführter Schwenkbewegung A der Welle 20 betätigt das erste Mitnahmemittel 28 das Gegenelement 29.1 der Getriebeeinheit 60. Das bewirkt, dass die gekoppelten Schwenkachsen 50, 51 der Getriebeeinheit 60 eine Schwenkbewegung C1 bzw. eine Schwenkbewegung C2 ausführen. Das an der ersten Schwenkachse 50 der Getriebeeinheit 60 fixierte Sperrelement 70 der Getriebeeinheit 60 schwenkt demnach derart aus einem Eingriff mit der Sperrausnehmung 72 aus, dass die zweite Schwenkachse 22 deblockiert, also entriegelt wird.

Nach einem vollständig vollzogenen Ausschwenken des Sperrelementes 70 der Getriebeeinheit 60 aus der an zweiten Schwenkachse 22 fixierten Sperrausnehmung 72 ist die zweite Schwenkachse 22 entriegelt. Das bedeutet, dass das nicht antriebsseitig anordenbare Türblatt, welches dieser zweiten Schwenkachse 22 zugeordnet ist, hier der Schachttür 6, entriegelt ist.

Das an der Welle 20 fixierte Sperrelement 40 und die an der ersten Schwenkachse 24 fixierte Sperrausnehmung 42 können derart ausgebildet sein, dass eine Entriegelung, also Deblockierung der ersten Schwenkachse 24 und eine Entriegelung der zweiten Schwenkachse 22 zu verschiedenen Zeitpunkten erfolgt, wobei sowohl die erste als auch die zweite Schwenkachse 22, 24 im Laufe der Schwenkbewegung A der Welle 20 entriegelt werden.

Figur 4 zeigt das Türsystem während einer zweiten Phase seiner Öffnung, wobei die zweite Phase seiner Öffnung zeitlich der ersten gemäss Figur 3 dargestellten Phase seiner Öffnung nachgeordnet ist. Die zweite Phase der Öffnung beschreibt die Verschwenkung der Schwenkachse(n) 22, 24 und damit gegebenenfalls die Verschwenkung des/der mit dieser/diesen Schwenkachse(n) 22, 24 gekoppelten Türblattes bzw. Türblätter, also das Freigeben der Türöffnung.

Bei der fortgesetzten durch den Motor der Antriebseinheit bewirkten Schwenkbewegung A der Welle 20 betätigt das erste an der Welle 20 fixierte Mitnahmemittel 28 das an der ersten Schwenkachse 24 fixierte Gegenelement 29 und bewirkt somit die Schwenkbewegung B der entriegelten ersten Schwenkachse 24. Das an der Welle 20 fixierte zweite Mitnahmemittel 26 betätigt das an der zweiten Schwenkachse 22 fixierte weitere Gegenelement 27 und bewirkt somit die Schwenkbewegung B der entriegelten zweiten Schwenkachse 22. Das erste und das zweite Mitnahmemittel 26, 28 und die an der ersten bzw. zweiten Schwenkachse 22, 24 fixierten Gegenelemente 27, 29 können derart ausgestaltet sein, dass die Schwenkbewegungen der ersten und der zweiten Schwenkachse 22, 24 zeitgleich oder zeitlich versetzt erfolgen.

In einer letzten nicht dargestellten Phase der Öffnung des Türsystems sind die Schwenkbewegungen B der ersten und der zweiten Schwenkachse 22, 24 abgeschlossen. Die demnach erreichte Stellung dieser Schwenkachsen 22, 24 entspricht ihrer in Figur 5 gezeigten Stellung. Die Schwenkbewegung A der Welle 20 kann weiter fortgesetzt werden, um gegebenenfalls eine Blockierung der Schwenkachsen 22, 24 zu erwirken.

Durch diese Fortsetzung der Schwenkbewegung A der Welle 20 kann das an der Welle 20 fixierte Sperrelement 40 derart in die zweite an der ersten Schwenkachse 24 fixierte Sperrausnehmung 44 eingeschwenkt werden, dass die gemäss Figur 5 gezeigte Blockierung der ersten Schwenkachse 24 resultiert. Vorzugsweise bilden das Sperrelement 40 und die Sperrausnehmung 40 in der der Offenstellung des Türsystems entsprechenden Stellung der ersten Schwenkachse 24 einen Formschluss.

Figur 5 zeigt dass in den Figuren 2 bis 4 gezeigte Türsystem in seiner Offenstellung. Sowohl die erste Schwenkachse 24, hier der Kabinentür 7, als auch die zweite Schwenkachse 22, hier der Schachttür 6, sind in ihrer der Offenstellung des Türsystem entsprechenden Endposition mittels des an der Welle fixierten Sperrelementes 40 blockiert.

Figur 6 zeigt das in den Figuren 2 bis 5 dargestellte Türsystem in einem vertikalen Schnitt in einer gemäss Figur 2 gezeigten Offenstellung und enthält daher dieselben Bezugszeichen wie Figur 2 mit Ausnahme der Kennzeichnung der Türblätter und der Schwenkbewegungen.

Die Antriebseinheit 30 umfasst die Welle 20, eine Antriebswelle 32 und einen Motor 34. Die Antriebswelle 32 kann koaxial zur Welle 20 angeordnet sein. Die erste Schwenkachse 24 und die zweite Schwenkachse 22 und die Welle des Motors 20 können parallel zueinander angeordnet sein bzw. vertikal im Aufzugsschacht anordenbar sein.

Vorzugsweise sind das erste Mitnahmemittel 28 und diejenigen Komponenten des Türsystems, welche durch das erste Mitnahmemittel 28 betätigbar sind, in einer ersten Ebene 110 angeordnet. Demgemäss sind das zweite Mitnahmemittel 26 und diejenigen Komponenten des Türsystems, welche durch das zweite Mitnahmemittel 26 betätigbar sind, in einer zweiten Ebene 120 angeordnet. Das heisst, dass das an der ersten Schwenkachse 24 fixierte Gegenelement 29 und das Gegenelement 29.1 der Getriebeeinheit 60 in der ersten Ebene 110 angeordnet sind und dass das an der zweiten Schwenkachse 22 fixierte Gegenelement 27 in der zweiten Ebene 120 angeordnet ist. Vorzugsweise sind die an der ersten Schwenkachse 24 fixierte(n) Sperrausnehmung(en) 42, 44 ebenso in der ersten Ebene 110 angeordnet und die an der zweiten Schwenkachse 22 fixierte Sperrausnehmung 72, sowie das Sperrelement 70 der Getriebeeinheit 60 in der zweiten Ebene 120 angeordnet.

Vorzugsweise kann das an der Welle 20 fixierte Sperrelement bei einer solchen Anordnung dieser genannten Komponenten in der ersten bzw. zweiten Ebene 110, 120 zwei Bereiche 40', 40" umfassen. Ein erster der Bereiche 40' des an der Welle 20 fixierten Sperrelementes ist in der ersten Ebene 110 angeordnet und kann demnach auf beschriebene Weise auf die an der ersten Schwenkachse 24 fixierte(n) Sperrausnehmung(en) 42, 44 wirken. Der zweite der Bereiche 40" des an der Welle 20 fixierten Sperrelementes ist in der zweiten Ebene 120 angeordnet und kann demnach auf beschriebene Weise auf die an der zweiten Schwenkachse 22 fixierte Sperrausnehmung 72 wirken.

Figur 7 zeigt ein zentralöffnendes, in seiner Offenstellung gezeigtes Türsystem mit einer Antriebseinheit. An den Wellen und Schwenkachsen des anhand von Figur 7 beschriebenen Türsystems sind ebenso Sperrelemente, Sperrausnehmungen, Mitnahmemittel bzw. Gegenelemente fixiert, um eine Funktionalität des Türsystems zu ermöglichen. Dargestellt ist ein als Falttürsystem ausgebildetes Türsystem.

Das Türsystem ist an einer Türöffnung 130 angeordnet. "Zentralöffnend" bedeutet hier, dass beidseitig, also gemäss Figur 7 links- bzw. rechtsseitig dieser Türöffnung 130 Türblätter 12, 13, 14, 15, 12', 13', 14', 15' angeordnet sind. Entsprechend umfasst das Türsystem ein linksseitiges Teilsystem 140 und ein rechtsseitiges Teilsystem 150.

Das linksseitige Teilsystem 140 umfasst einen Motor 34 der Antriebseinheit und eine durch den Motor 34 angetriebene Welle 20 der Antriebseinheit, wobei die Welle 20 und die nicht dargestellte Abtriebswelle des Motors 34 koaxial angeordnet sein können. Zudem umfasst das linksseitige Türsystem 140 eine erste und zweite Schwenkachse 22, 24, eine erste nicht dargestellte Getriebeeinheit und die mit den Schwenkachsen 22, 24 koppelbaren linksseitig dargestellten Türblätter 12, 13, 14, 15. Mittels der Welle 20 werden die erste und zweite Schwenkachse 22, 24 gemäss der zu den Figuren 2 bis 6 erfolgten Beschreibung betätigt, um die linksseitig angeordneten Türblätter 12, 13, 14, 15 in ihre Offen- bzw. Geschlossenstellung zu bewegen bzw. in diesen Stellungen blockieren zu können.

Die Antriebseinheit kann darüber hinaus einen umlaufenden Riemen bzw. Kette 39 umfassen, um die Schwenkbewegungen des Motors 34 auf das rechtsseitige Teilsystem 150 zu übertragen. Das rechtsseitige Teilsystem 150 umfasst eine weitere durch den Riemen antreibbare Welle 20', eine weitere nicht dargestellte Getriebeeinheit, zwei weitere Schwenkachsen 22', 24' und die mit diesen Schwenkachsen 22', 24' des rechtsseitigen Teilsystem 150 koppelbaren rechtsseitig dargestellten Türblätter 12', 13', 14', 15'.

Die Welle 20' des rechtsseitigen Türsystems 150 wird durch den Riemen 39 angetrieben. Gegebenenfalls vollführt die Welle 20' des rechtsseitigen Türsystems 150 eine Schwenkbewegung in entgegengesetzter Richtung zur Schwenkbewegung der Welle 20 des linksseitigen Türsystems 140. Die Welle 20' des rechtsseitigen Türsystems 150 wirkt demzufolge in analoger Weise auf die Schwenkachsen 22', 24' bzw. Türblätter 12', 13', 14', 15', wie die Welle 20 des linkseitigen Türsystems 140 auf die Schwenkachsen 22, 24 bzw. Türblätter 12, 13, 14, 15 des linksseitigen Türsystems 140, um ebenso die rechtsseitig angeordneten Türblätter 12', 13', 14', 15' in ihre Offen- bzw. Geschlossenstellung zu bewegen bzw. in diesen Stellungen blockieren zu können.

## Patentansprüche

1. Türsystem für eine Aufzugsanlage, das Türsystem umfassend:
- eine Antriebseinheit (30) mit einer angetriebenen, schwenkbar gelagerten Welle (20) und einem Sperrelement (40), wobei das Sperrelement (40) an der Welle (20) fixiert ist,
- mindestens eine Schwenkeinheit, wobei eine jede der mindestens einen Schwenkeinheit eine mit einem Türblatt (12, 14) koppelbare Schwenkachse (22, 24) und eine Sperrausnehmung (42, 72) umfasst, wobei die Sperrausnehmung (42, 72) an der Schwenkachse (22, 24) fixiert ist,
wobei eine Schwenkbewegung (B) der Schwenkachse (22, 24) durch eine erste eine Endstellung des Türsystems beschreibende Endposition begrenzt ist, wobei das Sperrelement (40) derart mit der Sperrausnehmung (42, 72) zusammenwirkt, dass das Sperrelement (40) in die Sperrausnehmung (42, 72) eingreift und so die Schwenkachse (22, 24) in der ersten Endposition blockierbar ist.

2. Türsystem nach Anspruch 1, **dadurch gekennzeichnet, dass** das Sperrelement (40) in die Sperrausnehmung (42, 72) eingreift und so die Schwenkachse (22, 24) in der ersten Endposition mittels eines Formschlusses eine unerwünschte Schliessbewegung des Türblattes verhindert.

3. Türsystem nach Anspruch 1 oder 2, wobei die Schwenkachse (22, 24) ausgehend von der ersten Endposition zu jedem Zeitpunkt einen maximalen Drehwinkel von weniger als 360° aufweist.

4. Türsystem nach einem der vorangegangenen Ansprüche, wobei das Sperrelement (40) und die mit diesem Sperrelement (40) zusammenwirkende Sperrausnehmung (42, 44, 72) derart ausgebildet sind, dass eine Blockierung der mit der Sperrausnehmung (42, 44, 72) versehenen Schwenkachse (22, 24) während der Schwenkbewegung (B) der Schwenkachse (22, 24) aus der Sperrausnehmung (42, 72) verhindert ist.

5. Türsystem nach einem der vorangegangenen Ansprüche, wobei eine der mindestens einen Schwenkeinheit als Primärschwenkeinheit ausgebildet ist, wobei die Primärschwenkeinheit eine zweite an der Schwenkachse (24) der Primärschwenkeinheit fixierte Sperrausnehmung (44) umfasst, wobei die Schwenkbewegung (B) der zur Primärschwenkeinheit gehörigen Schwenkachse (24) durch eine zweite eine Endstellung des Türsystems beschreibende Endposition begrenzt ist und das Sperrelement (40) derart auf die an der Schwenkachse (24) der Primärschwenkeinheit fixierte zweite Sperrausnehmung (44) wirkt, dass die Schwenkachse (24) der Primärschwenkeinheit in ihrer zweiten Endposition blockierbar ist.

6. Türsystem nach Anspruch 5, umfassend eine Kabinentür (7) und eine Schachttür (6), wobei die Kabinentür (7) und die Schachttür (6) bei einer Geschlossenstellung des Türsystems vorzugsweise mittels eines Türschwellenspaltes (S) voneinander beabstandet anordenbar sind, wobei eine erste der die Kabinentür (7) und die Schachttür (6) umfassenden Türen (6, 7) die Antriebseinheit (30) und die Primärschwenkeinheit (24) umfasst.

7. Türsystem nach einem der Ansprüche 5 oder 6, wobei die Antriebseinheit (30) ein erstes Mitnahmemittel (28) umfasst und die Primärschwenkeinheit ein durch das erste Mitnahmemittel (28) betätigbares Gegenelement (29) umfasst, wobei das erste Mitnahmemittel (28) an der Welle (20) und das Gegenelement (29) der Primärschwenkeinheit an der Schwenkachse (24) der Primärschwenkeinheit derart fixiert sind, dass das Mitnahmemittel (28) bei einer Schwenkbewegung (A) der Welle (20) eine Schwenkbewegung (B) der Schwenkachse (24) bewirkt und somit eine Schwenkbewegung des Türblattes (14) bewirkbar ist.

8. Türsystem nach einem der vorangegangenen Ansprüche, umfassend eine bzw. die Kabinentür (7) und eine bzw. die Schachttür (6), wobei die Kabinentür (7) und die Schachttür (6) bei einer Geschlossenstellung des Türsystems vorzugsweise mittels eines Türschwellenspaltes (S) voneinander beabstandet anordenbar sind, wobei eine der mindestens einen Schwenkeinheit als Sekundärschwenkeinheit ausgebildet ist, wobei eine bzw. die erste der die Kabinentür (7) und die Schachttür (6) umfassenden Türen die Antriebseinheit (30) umfasst und die zweite der die Kabinentür (7) und die Schachttür (6) umfassenden Türen die Sekundärschwenkeinheit umfasst, wobei das an der Welle (20) fixierte Sperrelement (40) derart auf die Sperrausnehmung (72) der Sekundärschwenkeinheit wirkt, dass die Schwenkachse (22) der Sekundärschwenkeinheit in ihrer der Offenstellung des Türsystems entsprechenden Endposition blockierbar ist.

9. Türsystem nach Anspruch 8, wobei die zweite der die Kabinentür (7) und die Schachttür (6) umfassenden Türen eine Getriebeeinheit (60) umfasst, wobei die Getriebeeinheit (60) ein weiteres Sperrelement (70) umfasst, wobei das Sperrelement (70) der Getriebeeinheit (60) derart mit der Sperrausnehmung (72) der Sekundärschwenkeinheit zusammenwirkt, dass die Schwenkachse (22) der Sekundärschwenkeinheit in ihrer der Geschlossenstellung des Türsystems entsprechenden Endposition blockierbar ist.

10. Türsystem nach Anspruch 9, wobei die Getriebeeinheit (60) ein durch das erste Mitnahmemittel (28) betätigbares Gegenelement (29.1) umfasst, wobei das Sperrelement (70) der Getriebeeinheit (60) und die Sperrausnehmung (72) der Sekundärschwenkeinheit derart ausgebildet sind, dass eine Blockierung der Schwenkachse (22) der Sekundärschwenkeinheit durch eine Betätigung des Gegenelementes (29.1) der Getriebeeinheit (60) durch das erste Mitnahmemittel (28) aufhebbar ist

11. Türsystem nach Anspruch 10, wobei die Antriebseinheit (30) ein zweites Mitnahmemittel (26) und die Sekundärschwenkeinheit ein weiteres durch das zweite Mitnahmemittel (26) betätigbares Gegenelement (27) umfassen, wobei das zweite Mitnahmemittel (26) an der Welle (20) und das Gegenelement (27) der Sekundärschwenkeinheit an der Schwenkachse (22) der Sekundärschwenkeinheit derart fixiert sind, dass das zweite Mitnahmemittel (26) bei einer Schwenkbewegung (A) der Welle (20) eine Schwenkbewegung (B) der Schwenkachse (22) der Sekundärschwenkeinheit bewirkt und somit eine Schwenkbewegung des mit der Schwenkachse (22) koppelbaren Türblattes (12) bewirkbar ist.

12. Türsystem nach Anspruch 11, wobei das erste und das zweite Mitnahmemittel (26, 28) und die an den Schwenkachsen (22, 24) fixierten Gegenelemente (27, 29) derart an der Welle (20) bzw. an den Schwenkachsen (22, 24) fixiert sind, dass die Schwenkbewegungen (B) der Schwenkachsen (22, 24) der Primär- und der Sekundärschwenkeinheit im Wesentlichen zeitgleich beim Öffnen bzw. Schliessen des Türsystems erfolgen.

13. Türsystem nach einem der vorangegangenen Ansprüche, wobei das mindestens eine Türblatt (12, 14) schwenkbar an der dem Türblatt (12, 14) zugeordneten Schwenkachse (22, 24) anordenbar ist.

14. Türsystem nach einem der vorangegangenen Ansprüche, wobei das Türsystem als Falttürsystem ausgebildet ist.

15. Türsystem nach einem der vorangegangenen Ansprüche, wobei die Welle (20) und/oder die mindestens eine Schwenkachse (22, 24) im Wesentlichen vertikal entlang des Aufzugsschachtes anordenbar sind.

16. Türsystem nach einem der vorangegangenen Ansprüche, wobei eine Abtriebswelle (32) eines Motors (34) der Antriebseinheit (30) und die angetriebene, schwenkbar gelagerte Welle (20) koaxial zueinander angeordnet sind.

17. Aufzugsanlage mit einem Türsystem nach einem der Ansprüche 1 bis 16.

## Claims

1. Door system for an elevator installation, the door system comprising:
- a drive unit (30) having a driven, pivotably mounted shaft (20) and a locking element (40), wherein the locking element (40) is fixed to the shaft (20),
- at least one pivoting unit, wherein each of the at least one pivoting units comprises a pivot pin (22, 24) that can be coupled to a door panel (12, 14) and a locking recess (42, 72), wherein the locking recess (42, 72) is fixed to the pivot pin (22, 24),
wherein a pivoting motion (B) of the pivot pin (22, 24) is limited by a first end position describing an end position of the door system, wherein the locking element (40) interacts with the locking recess (42, 72) such that the locking element (40) engages with the locking recess (42, 72) and the pivot pin (22, 24) can thus be blocked in the first end position.

2. Door system according to claim 1, **characterized in that** the locking element (40) engages in the locking recess (42, 72) and the pivot pin (22, 24) thus prevents an undesired closing motion of the door panel in the first end position by means of a form fit.

3. Door system according to claim 1 or 2, wherein the pivot pin (22, 24), starting from the first end position, has a maximum angle of rotation of less than 360° at any time.

4. Door system according to any of the preceding claims, wherein the locking element (40) and the locking recess (42, 44, 72) interacting with this locking element (40) are designed such that blocking of the pivot pin (22, 24) provided with the locking recess (42, 44, 72) is prevented during the pivoting motion (B) of the pivot pin (22, 24) out of the locking recess (42, 72).

5. Door system according to any of the preceding claims, wherein one of the at least one pivoting units is designed as a primary pivoting unit, wherein the primary pivoting unit comprises a second locking recess (44) fixed to the pivot pin (24) of the primary pivoting unit, wherein the pivoting motion (B) of the pivot pin (24) belonging to the primary pivoting unit is limited by a second end position describing an end position of the door system, and wherein the locking element (40) acts on the second locking recess (44) fixed to the pivot pin (24) of the primary pivoting unit such that the pivot pin (24) of the primary pivoting unit can be blocked in its second end position.

6. Door system according to claim 5, comprising a car door (7) and a shaft door (6), wherein the car door (7) and the shaft door (6) can be spaced apart from one another when the door system is in a closed position, preferably by means of a door sill gap (S), wherein a first of the doors (6, 7) that comprise the car door (7) and the shaft door (6) comprises the drive unit (30) and the primary pivoting unit (24).

7. Door system according to claim 5 or 6, wherein the drive unit (30) comprises a first entrainment means (28), and wherein the primary pivoting unit comprises a counter-element (29) that can be actuated by the first entrainment means (28), wherein the first entrainment means (28) is fixed to the shaft (20), and wherein the counter-element (29) of the primary pivoting unit is fixed to the pivot pin (24) of the primary pivoting unit such that the entrainment means (28) causes a pivoting motion (B) of the pivot pin (24) during a pivoting motion (A) of the shaft (20) and thus a pivoting motion of the door panel (14) can be effected.

8. Door system according to any of the preceding claims, comprising a or the car door (7) and a or the shaft door (6), wherein the car door (7) and the shaft door (6) can be spaced apart from one another when the door system is in a closed position, preferably by means of a door sill gap (S), wherein one of the at least one pivoting units is designed as a secondary pivoting unit, wherein one or the first of the doors that comprise the car door (7) and the shaft door (6) comprises the drive unit (30), and wherein the second of the doors that comprise the car door (7) and the shaft door (6) comprises the secondary pivoting unit, wherein the locking element (40) fixed to the shaft (20) acts on the locking recess (72) of the secondary pivoting unit such that the pivot pin (22) of the secondary pivoting unit can be blocked in its end position corresponding to the open position of the door system.

9. Door system according to claim 8, wherein the second of the doors that comprise the car door (7) and the shaft door (6) comprises a transmission unit (60), wherein the transmission unit (60) comprises a further locking element (70), wherein the locking element (70) of the transmission unit (60) interacts with the locking recess (72) of the secondary pivoting unit such that the pivot pin (22) of the secondary pivoting unit can be blocked in its end position corresponding to the closed position of the door system.

10. Door system according to claim 9, wherein the transmission unit (60) comprises a counter-element (29.1) that can be actuated by the first entrainment means (28), wherein the locking element (70) of the transmission unit (60) and the locking recess (72) of the secondary pivoting unit are designed such that a blocking of the pivot pin (22) of the secondary pivoting unit can be canceled by actuating the counter-element (29.1) of the transmission unit (60) by the first entrainment means (28).

11. Door system according to claim 10, wherein the drive unit (30) comprises a second entrainment means (26), and wherein the secondary pivoting unit comprises a further counter-element (27) that can be actuated by the second entrainment means (26), wherein the second entrainment means (26) is fixed to the shaft (20), and wherein the counter-element (27) of the secondary pivoting unit is fixed to the pivot pin (22) of the secondary pivoting unit such that the second entrainment means (26) causes a pivoting motion (B) of the pivot pin (22) of the secondary pivoting unit during a pivoting motion (A) of the shaft (20) and thus a pivoting motion of the door panel (12) which can be coupled to the pivot pin (22) can be effected.

12. Door system according to claim 11, wherein the first and the second entrainment means (26, 28) and the counter-elements (27, 29) fixed to the pivot pins (22, 24) are fixed to the shaft (20) or to the pivot pins (22, 24) such that the pivoting motions (B) of the pivot pins (22, 24) of the primary and the secondary pivoting unit take place substantially at the same time when the door system is opened or closed.

13. Door system according to any of the preceding claims, wherein the at least one door panel (12, 14) can be pivotably arranged on the pivot pin (22, 24) assigned to the door panel (12, 14).

14. Door system according to any of the preceding claims, wherein the door system is designed as a folding door system.

15. Door system according to any of the preceding claims, wherein the shaft (20) and/or the at least one pivot pin (22, 24) can be arranged substantially vertically along the elevator shaft.

16. Door system according to any of the preceding claims, wherein a driven shaft (32) of a motor (34) of the drive unit (30) and the driven, pivotably mounted shaft (20) are arranged coaxially with respect to one another.

17. Elevator installation having a door system according to any of claims 1 to 16.

## Revendications

1. Système de porte pour installation d'ascenseur, le système de porte comprenant :
- une unité d'entraînement (30) comportant un arbre (20) entraîné monté de manière à pouvoir pivoter et un élément de verrouillage (40), l'élément de verrouillage (40) étant fixé à l'arbre (20),
- au moins une unité de pivotement, chacune de l'au moins une unité de pivotement comprenant un axe de pivotement (22, 24) pouvant être couplé à un vantail de porte (12, 14) et un évidement de verrouillage (42, 72), l'évidement de verrouillage (42, 72) étant fixé à l'axe de pivotement (22, 24),
dans lequel un mouvement de pivotement (B) de l'axe de pivotement (22, 24) est limité par une première position finale décrivant une position d'extrémité du système de porte, l'élément de verrouillage (40) coopérant avec l'évidement de verrouillage (42, 72) de telle manière que l'élément de verrouillage (40) vient en prise dans l'évidement de verrouillage (42, 72), ce qui permet le blocage de l'axe de pivotement (22, 24) dans la première position finale.

2. Système de porte selon la revendication 1, **caractérisé en ce que** l'élément de verrouillage (40) vient en prise dans l'évidement de verrouillage (42, 72), ce qui permet à l'axe de pivotement (22, 24) d'empêcher un mouvement de fermeture indésirable du vantail de porte dans la première position finale au moyen d'une complémentarité de forme.

3. Système de porte selon la revendication 1 ou 2, dans lequel l'axe de pivotement (22, 24), partant de la première position finale, présente à tout instant un angle de rotation maximal inférieur à 360°.

4. Système de porte selon l'une des revendications précédentes, dans lequel l'élément de verrouillage (40) et l'évidement de verrouillage (42, 44, 72) coopérant avec ledit élément de verrouillage (40) sont conçus de telle manière qu'un blocage de l'axe de pivotement (22, 24) pourvu de l'évidement de verrouillage (42, 44, 72) est empêché lors du mouvement de pivotement (B) de l'axe de pivotement (22, 24) hors de l'évidement de verrouillage (42, 72).

5. Système de porte selon l'une des revendications précédentes, dans lequel l'une des au moins une unité de pivotement est conçue comme une unité de pivotement primaire, l'unité de pivotement primaire comprenant un second évidement de verrouillage (44) fixé à l'axe de pivotement (24) de l'unité de pivotement primaire, le mouvement de pivotement (B) de l'axe de pivotement (24) associé à l'unité de pivotement primaire étant limité par une seconde position finale décrivant une position d'extrémité du système de porte et l'élément de verrouillage (40) agissant sur le second évidement de verrouillage (44) fixé à l'axe de pivotement (24) de l'unité de pivotement primaire de telle manière que l'axe de pivotement (24) de l'unité de pivotement primaire peut être bloqué dans sa seconde position finale.

6. Système de porte selon la revendication 5, comprenant une porte de cabine (7) et une porte de cage (6), dans lequel la porte de cabine (7) et la porte de cage (6) peuvent être disposées à distance l'une de l'autre, de préférence au moyen d'une fente de seuil de porte (S), lorsque le système de porte est dans une position fermée, une première des portes (6, 7) comprenant la porte de cabine (7) et la porte de cage (6) comprenant l'unité d'entraînement (30) et l'unité de pivotement primaire (24).

7. Système de porte selon l'une des revendications 5 ou 6, dans lequel l'unité d'entraînement (30) comprend un premier moyen d'entraînement (28) et l'unité de pivotement primaire comprend un contre-élément (29) pouvant être actionné par le premier moyen d'entraînement (28), le premier moyen d'entraînement (28) étant fixé à l'arbre (20) et le contre-élément (29) de l'unité de pivotement primaire étant fixé à l'axe de pivotement (24) de l'unité de pivotement primaire de telle manière que le moyen d'entraînement (28) provoque un mouvement de pivotement (B) de l'axe de pivotement (24) lors d'un mouvement de pivotement (A) de l'arbre (20), ce qui permet un mouvement de pivotement du vantail de porte (14).

8. Système de porte selon l'une des revendications précédentes, comprenant une ou la porte de cabine (7) et une ou la porte de cage (6), la porte de cabine (7) et la porte de cage (6) pouvant être disposées à distance l'une de l'autre, de préférence au moyen d'une fente de seuil de porte (S), lorsque le système de porte est dans une position fermée, l'au moins une unité de pivotement étant conçue comme une unité de pivotement secondaire, l'une ou la première des portes comprenant la porte de cabine (7) et la porte de cage (6) comprenant l'unité d'entraînement (30) et la seconde des portes comprenant la porte de cabine (7) et la porte de cage (6) comprenant l'unité de pivotement secondaire, l'élément de verrouillage (40) fixé à l'arbre (20) agissant sur l'évidement de verrouillage (72) de l'unité de pivotement secondaire de telle manière que l'axe de pivotement (22) de l'unité de pivotement secondaire peut être bloqué dans sa position finale correspondant à la position ouverte du système de porte.

9. Système de porte selon la revendication 8, dans lequel la seconde des portes comprenant la porte de cabine (7) et la porte de cage (6) comprend une unité de transmission (60), l'unité de transmission (60) comprenant un autre élément de verrouillage (70), l'élément de verrouillage (70) de l'unité de transmission (60) coopérant avec l'évidement de verrouillage (72) de l'unité de pivotement secondaire de telle manière que l'axe de pivotement (22) de l'unité de pivotement secondaire peut être bloqué dans sa position finale correspondant à la position fermée du système de porte.

10. Système de porte selon la revendication 9, dans lequel l'unité de transmission (60) comprend un contre-élément (29.1) pouvant être actionné par le premier moyen d'entraînement (28), l'élément de verrouillage (70) de l'unité de transmission (60) et l'évidement de verrouillage (72) de l'unité de pivotement secondaire étant conçus de telle manière qu'un blocage de l'axe de pivotement (22) de l'unité de pivotement secondaire peut être annulé par un actionnement du contre-élément (29.1) de l'unité de transmission (60) par le premier moyen d'entraînement (28).

11. Système de porte selon la revendication 10, dans lequel l'unité d'entraînement (30) comprend un second moyen d'entraînement (26) et l'unité de pivotement secondaire comprend un autre contre-élément (27) pouvant être actionné par le second moyen d'entraînement (26), le second moyen d'entraînement (26) étant fixé à l'arbre (20) et le contre-élément (27) de l'unité de pivotement secondaire étant fixé à l'axe de pivotement (22) de l'unité de pivotement secondaire de telle manière que le second moyen d'entraînement (26) provoque un mouvement de pivotement (B) de l'axe de pivotement (22) de l'unité de pivotement secondaire lors d'un mouvement de pivotement (A) de l'arbre (20), ce qui permet un mouvement de pivotement du vantail de porte (12) pouvant être couplé à l'axe de pivotement (22).

12. Système de porte selon la revendication 11, dans lequel les premier et second moyens d'entraînement (26, 28) et les contre-éléments (27, 29) fixés aux axes de pivotement (22, 24) sont fixés à l'arbre (20) ou aux axes de pivotement (22, 24) de telle manière que les mouvements de pivotement (B) des axes de pivotement (22, 24) des unités de pivotement primaire et secondaire sont effectués sensiblement en même temps lors de l'ouverture ou de la fermeture du système de porte.

13. Système de porte selon l'une des revendications précédentes, dans lequel l'au moins un vantail de porte (12, 14) peut être disposé de manière à pouvoir pivoter sur l'axe de pivotement (22, 24) associé au vantail de porte (12, 14).

14. Système de porte selon l'une des revendications précédentes, le système de porte étant conçu comme un système de porte pliante.

15. Système de porte selon l'une des revendications précédentes, dans lequel l'arbre (20) et/ou l'au moins un axe de pivotement (22, 24) peuvent être disposés sensiblement verticalement le long de la cage d'ascenseur.

16. Système de porte selon l'une des revendications précédentes, dans lequel un arbre de sortie (32) d'un moteur (34) de l'unité d'entraînement (30) et l'arbre (20) entraîné monté de manière à pouvoir pivoter sont disposés de manière coaxiale l'un par rapport à l'autre.

17. Installation d'ascenseur comportant un système de porte selon l'une des revendications 1 à 16.
